# DEMANDE DE BREVET EUROPEEN

(11) **EP 0 387 125 A1**
(43) Date de publication de la demande: **12.09.1990**
(21) Numéro de dépôt: 90400516.2
(22) Date de dépôt: 23.02.1990
(51) Int. Cl.: H05B 6/02

(54) **Dispositif de chauffage électrique par induction d'un fluide contenu dans une conduite**

(30) Priorité: 10.03.1989 FR 8903188
(71) Demandeur: FRAMATOME, 92400 Courbevoie (FR)
(72) Inventeur: Rapin, Jacques, F-69008 Lyon (FR); Vaillant, Philippe, F-59400 Cambra (FR)
(74) Mandataire: Bouget, Lucien

(57) **Abrégé**

Le dispositif est constitué sous la forme d'un transformateur comportant un circuit magnétique (22) en forme de cadre fermé ayant quatre colonnes parallèles (23, 24, 25a, 25b) et deux enroulements primaires (26a, 26b) disposés chacun autour d'une colonne interne du cadre (22). Les enroulements (26a, 26b) sont reliés par une extrémité à une première phase (P1) et à une troisième phase (P3) respectivement et par leur autre extrémité à une seconde phase (P2) de la source de courant triphasé (27) . La conduite (28) comporte un circuit fermé constitué par trois branches tubulaires (29a, 29b, 29c) en dérivation passant chacune dans un intervalle entre deux colonnes (23, 24 , 25a, 25b) du cadre du circuit magnétique, les colonnes internes (25a, 25b) étant entourées par un enroulement électrique (26a, 26b).

## Description

L'invention concerne un dispositif de chauffage électrique par induction d'un fluide contenu dans une conduite comportant une partie en circuit fermé.

Dans le cas où l'on effectue un traitement d'un fluide et en particulier d'un fluide conducteur tel qu'un métal liquide, il peut être nécessaire d'effectuer le chauffage ou le réchauffage de ce liquide dans une conduite où le fluide circule de manière permanente ou par intermittence.

Dans ce but, on utilise un transformateur dont la partie primaire est constituée par au moins un enroulement électrique disposé autour d'une branche d'un circuit magnétique et la partie secondaire, par le circuit fermé constituant une partie de la conduite contenant le fluide conducteur.

Ce circuit fermé constituant le secondaire en court circuit du transformateur est parcouru par un courant électrique généré par induction et circulant, soit dans la paroi du conduit, soit dans le fluide, soit à la fois dans le conduit et dans le fluide, selon que le conduit ou le fluide ou encore l'un et l'autre à la fois sont conducteurs de l'électricité. Le conduit et/ou le fluide sont alors soumis à un échauffement par effet Joule.

Il est nécessaire d'obtenir, par un choix judicieux de la forme et de l'emplacement relatif du bobinage primaire et du circuit secondaire, un bon couplage magnétique en réduisant les flux de fuite.

Dans la technique antérieure connue, on a proposé un dispositif de chauffage alimenté en courant monophasé constitué par un circuit magnétique fermé ayant une colonne centrale autour de laquelle est disposé un enroulement primaire alimenté en courant monophasé et deux colonnes latérales sensiblement parallèles à la colonne centrale.

La partie en circuit fermé de la conduite est constituée par deux branches reliées à chacune de leurs extrémités à la conduite et constituant une boucle entourant le bobinage primaire alimenté en courant monophasé.

Ce dispositif de réalisation simple présente l'inconvénient d'être limité en puissance pour les raisons suivantes :
- la section hydraulique de la conduite doit être suffisamment élevée pour que le débit de fluide nécessaire à l'évacuation de la puissance de chauffage puisse être établi,
- d'autre part cette section doit être limitée en raison d'impératifs liés au bon fonctionnement électrique du dispositif.

En effet, l'inductance de fuites magnétiques prend une importance d'autant plus élevée par rapport à la résistance électrique de la boucle que la section de la conduite est élevée.

Un tel dispositif de chauffage ou de réchauffage alimenté en courant monophasé est donc limité en puissance, ce qui peut être un inconvénient important dans certaines applications.

Dans le cas des réacteurs nucléaires à neutrons rapides utilisant du sodium comme fluide d'échange thermique, il est nécessaire d'assurer un réchauffage du sodium liquide dans certaines parties de l'installation et en particulier, dans le circuit secondaire, au voisinage des générateurs de vapeur. Par exemple, il est nécessaire de réchauffer le sodium liquide dans une conduite en dérivation sur la conduite de sortie du sodium liquide du générateur de vapeur, sur laquelle est disposé un détecteur d'hydrogène destiné à déclencher une alarme lorsqu'une fuite d'eau sur l'un des tubes du générateur de vapeur se traduit par la présence d'hydrogène dans le sodium, à la sortie du générateur de vapeur. La détection d'hydrogène qui est effectuée par séparation de l'hydrogène contenu dans le sodium nécessite en effet le maintien de la température du sodium à une certaine valeur assurant un fonctionnement satisfaisant du détecteur.

Il est nécessaire également de maintenir la température du sodium liquide au voisinage d'une valeur déterminée, dans certaines parties du circuit de sodium du réacteur, pour éviter des chocs thermiques.

Dans ce cas, le fluide est un métal liquide bon conducteur de l'électricité et la puissance de chauffage requise peut être de l'ordre d'une dizaine ou de quelques dizaines de kW. Il est alors difficile sinon impossible d'obtenir cette puissance de chauffe en alimentant le transformateur en courant monophasé à la fréquence industrielle du réseau.

On a donc proposé d'utiliser des transformateurs alimentés en courant triphasé afin d'éviter une charge trop déséquilibrée du réseau de distribution.

Dans ce cas, le circuit magnétique du transformateur est constitué par un cadre comportant trois colonnes sensiblement parallèles autour de chacune desquelles est disposé un enroulement électrique relié à l'une des phases de la source de courant triphasé. La conduite renfermant le liquide conducteur, tel que du sodium dans le cas des réacteurs nucléaires à neutrons rapides, comporte trois parties en dérivation constituées chacune par une ou plusieurs spires d'un élément tubulaire recevant le liquide à réchauffer. Chacune des spires d'un élément tubulaire est disposée autour d'un enroulement du transformateur alimenté en courant électrique à partir de l'une des phases de la source de courant triphasé.

Un tel dispositif est d'une réalisation relativement complexe, en ce qui concerne la structure de la conduite et entraîne des difficultés en ce qui concerne le calorifugeage de cette conduite.

Le but de l'invention est donc de proposer un dispositif de chauffage électrique par induction d'un fluide contenu dans une conduite comportant une partie en circuit fermé, constitué par un transformateur ayant au moins deux enroulements primaires reliés à une source de courant triphasé et une partie secondaire constituée par le circuit fermé renfermant du fluide conducteur, ce dispositif présentant un très bon rendement pour des puissances de chauffage importantes et étant d'une structure simple permettant de réaliser facilement le calorifugeage de la conduite, dans sa partie en circuit fermé.

Dans ce but, le transformateur comporte un circuit magnétique en forme de cadre fermé ayant quatre colonnes parallèles, deux enroulements primaires disposés chacun autour d'une colonne interne du cadre et reliés par une extrémité à une première phase et à une troisième phase respectivement et, par leur autre extrémité, à une seconde phase de la source de courant triphasé,
la conduite comportant un circuit fermé constitué par trois branches en dérivation passant chacune dans un intervalle entre deux colonnes du cadre du circuit magnétique.

Afin de bien faire comprendre l'invention, on va maintenant décrire, à titre d'exemples non limitatifs, en se référant aux figures jointes en annexe, un mode de réalisation d'un dispositif de réchauffage suivant l'art antérieur alimenté en courant monophasé, un dispositif de réchauffage suivant l'art antérieur alimenté en courant triphasé et un dispositif de chauffage suivant l'invention, alimenté en courant triphasé.
La figure 1 est une vue en perspective d'un dispositif suivant l'art antérieur alimenté en courant monophasé.
La figure 2 est une vue en perspective d'un dispositif suivant l'art antérieur alimenté en courant triphasé.
La figure 3 est une vue en perspective d'un dispositif suivant l'invention alimenté en courant triphasé.
La figure 4 est une vue en perspective analogue à la figure 3 montrant la circulation des courants et des flux mis en oeuvre au cours du réchauffage en utilisant le dispositif suivant l'invention.

Sur la figure 1, on voit un dispositif de réchauffage désigné de manière générale par le repère 1 constitué par un circuit magnétique 2 en forme de cadre à section rectangulaire présentant deux colonnes latérales 3 et 4 et une colonne centrale 5 sensiblement parallèles entre elles. Le circuit magnétique 2 comporte également un enroulement électrique 6 dont les extrémités 7 sont reliées à une source de courant monophasé.

La conduite 8 recevant le fluide à réchauffer, par exemple du métal liquide, comporte deux branches 10 et 10′ passant chacune entre une entre une colonne 3 (ou 4) du circuit 2 et la colonne centrale 5 entourée par l'enroulement 6. Les deux branches 10 et 10′ reliées à la conduite 8 par des raccords en T tels que 9 forment les deux parties d'une boucle en circuit fermé constituant le secondaire du transformateur l'enroulement du circuit magnétique 2 constitue la partie primaire.

Comme il a été expliqué plus haut, un tel dispositif, en particulier dans le cas du réchauffage d'un métal liquide nécessitant une puissance importante, peut s'avérer tout-à-fait insuffisant.

Sur la figure 2, on a représenté un second dispositif suivant l'art antérieur utilisant une source de courant triphasé.

Ce dispositif désigné de manière générale par le repère 11 comporte un circuit magnétique 12 sous la forme d'un cadre à section rectangulaire comportant trois colonnes sensiblement parallèles 13, 14 et 15. Autour de chacune des colonnes 13, 14 et 15, est disposé un enroulement électrique 16, chacun des enroulements 16a, 16b et 16c étant alimenté à partir d'une phase différente d'une source de courant triphasé.

La conduite 18 renfermant le fluide dont on effectue le réchauffage, généralement du métal liquide, comporte une partie d'entrée 18a recevant le fluide à réchauffer et une partie de sortie 18b récupérant le fluide réchauffé à la sortie du dispositif 11.

La conduite comporte de plus une partie en circuit fermé constituée par trois éléments tubulaires 19a, 19b et 19c raccordés en dérivation entre la partie d'entrée 18a de la conduite 18 et la partie de sortie 18b et entourant chacun un enroulement (respectivement 16a, 16b et 16c), en constituant deux spires autour de l'enroulement correspondant.

Les éléments 19a, 19b et 19c en dérivation constituent le secondaire en court-circuit du dispositif de réchauffage.

Comme il est visible sur la figure 2, ce dispositif présente une certaine complexité en ce qui concerne la partie en circuit fermé de la conduite qui est en trois parties. La construction du dispositif nécessite donc des opérations relativement longues et coûteuses. De plus, le calorifugeage de la conduite est très difficile à réaliser.

Sur la figure 3, on voit un dispositif de réchauffage suivant l'invention désigné de manière générale par le repère 21 . Ce dispositif de chauffage est constitué par un circuit magnétique 22 à section rectangulaire comportant quatre colonnes 23, 24, 25a, 25b sensiblement parallèles dont deux colonnes 23 et 24 fermant le cadre extérieur et deux colonnes centrales 25a et 25b. Autour de chacune des colonnes centrales 25a et 25b est disposé un enroulement primaire, respectivement 26a et 26b.

Les enroulements 26a et 26b sont reliés à une source de courant triphasé 27 assurant leur alimentation en courant électrique. Le couplage des enroulements 26a et 26b est réalisé suivant une disposition en triangle ouvert, l'une des extrémités de l'enroulement 26a étant reliée à la phase P1 de la source 27, l'autre extrémité de l'enroulement 26a à la phase P2, cependant que la première extrémité de l'enroulement 26b est reliée à la phase P2 et que la seconde extrémité de l'enroulement 26b est reliée à la phase P3.

On obtient ainsi une alimentation équilibrée des enroulements primaires 26a et 26b.

La conduite 28 recevant le fluide à réchauffer comporte une partie d'entrée 28a recevant le fluide à réchauffer et une partie de sortie 28b récupérant le fluide réchauffé à la sortie du dispositif 21.

La partie en circuit fermé de la conduite 28 est constituée par trois branches tubulaires 29a, 29b et 29c relièes en dérivation, à leur extrémité, par l'intermédiaire de raccords 30a et 30b respectivement, à la partie d'entrée 28a et à la partie de sortie 28b de la conduite 28.

Les trois branches tubulaires 29a, 29b et 29c en dérivation constituent la partie en circuit fermé de la conduite 28.

Chacune des branches 29a, 29b et 29c traverse une fenêtre du circuit magnétique 22 comprise entre deux colonnes successives de ce circuit magnétique. L'une au moins des colonnes délimitant les fenêtres de passage des branches 29a, 29b et 29c est entourée par l'un des enroulements primaires 26a et 26b.

Les branches tubulaires 29a, 29b et 29c comportent deux coudes et présentent la forme générale d'un S. Les trois branches 29a, 29b et 29c ont une forme et une longueur sensiblement identique.

Ces trois branches constituent la partie secondaire en court-circuit du dispositif de réchauffage réalisé sous la forme d'un transformateur alimenté en courant triphasé.

Comme il est visible sur la figure 4, la source de courant triphasé fournit un courant d'intensité I1 sur la phase P1, un courant d'intensité I2 sur la phase P2 et un courant d'intensité I3 sur la phase P3. Un flux magnétique φ1 est engendré dans le circuit magnétique entre les colonnes 23 et 25a, un flux magnétique d'intensité φ2 entre les colonnes 25a et 25b et un flux magnétique d'intensité φ3 entre les colonnes 25b et 24.

Un courant électrique est engendré par induction dans chacune des branches 29a, 29b et 29c.

La résistance des enroulements primaires étant faible et un bon couplage étant réalisé entre la partie secondaire et la partie primaire grâce à la forme des branches du secondaire, on peut négliger les pertes électriques dans les enroulements primaires et les fuites magnétiques, pour calculer la force électromotrice induite dans chacune des branches 29a, 29b et 29c et les courants induits. Cette force électromotrice est sensiblement égale à chacune des tensions simples du réseau triphasé divisée par le nombre N de spires de chacun des enroulements primaires. On supposera que les enroulements primaires 26a et 26b comportent le même nombre N de spires.

Il en résulte que les courants induits dans les branches 29a, 29b et 29c sont égaux respectivement à NI1 , NI2 et NI3.

Dans le cas du mode de réalisation représenté sur les figures 3 et 4, les trois branches 29a, 29b et 29c présentent des longueurs déployées et des sections sensiblement identiques. Leurs résistances électriques sont donc égales. De plus, la section de passage étant la même pour les trois branches 29a, 29b et 29c, le débit total du fluide de la conduite 28 se répartit de façon sensiblement équilibrée entre les trois branches 29a, 29b et 29c. La forme de ces branches permet d'obtenir un excellent couplage magnétique entre le bobinage primaire et le circuit secondaire.

En négligeant le courant magnétisant, l'intensité absorbée sur chacun des fils de ligne reliés à une phase du réseau est sensiblement égale à l'intensité parcourant chacune des branches 29a, 29b et 29c de la conduite, divisée par le nombre N de spires de chacune des bobines primaires.

Les courants NI1 , NI2 et NI3 circulent soit dans le fluide contenu dans la branche correspondante si le fluide est un fluide conducteur, soit dans la branche tubulaire si celle-ci est réalisée en matière conductrice, soit à la fois dans la branche tubulaire et dans le fluide si l'un et l'autre sont conducteurs de l'électricité. Ces courants NI1, NI2 et NI3 engendrent un dégagement de chaleur par effet Joule permettant le chauffage ou le réchauffage du fluide remplissant la conduite 28. Ce fluide est en circulation continue ou intermittente dans la conduite.

La forme de la partie secondaire du dispositif de réchauffage est particulièrement simple et chacune des branches 29a, 29b et 29c de cette partie secondaire traverse une fois et une seule chacune des fenêtres du circuit magnétique comprise entre deux colonnes successives. De plus, la forme en S de chacune des branches, bien que très simple, permet un excellent couplage entre la partie primaire et la partie secondaire du dispositif de réchauffage.

Le calorifugeage de la conduite 28, dans sa partie en circuit fermé, peut être réalisé sans difficultés, dans la mesure où les branches sont de forme simple et ne sont pas enroulées sous forme de spires autour des enroulements primaires.

On a pu montrer qu'à puissance de chauffe égale et avec un fluide à réchauffer de nature identique, le dispositif suivant l'invention offre au fluide une section de passage considérablement plus élevée que dans le cas d'un conduit d'un dispositif de réchauffage alimenté en courant monophasé tel que décrit en se référant à la figure 1.

L'invention ne se limite pas au mode de réalisation qui a été décrit.

C'est ainsi qu'on peut imaginer des branches constituant la partie en circuit fermé de la conduite et le secondaire du transformateur d'une forme différente de celle qui a été décrite.

On pourra adapter la section de la conduite contenant le fluide à réchauffer et la section des branches du secondaire au débit du fluide à réchauffer, compte tenu de la puissance de chauffage nécessaire et des caractéristiques de la source de courant triphasé.

Enfin, le dispositif de chauffage suivant l'invention peut s'appliquer non seulement au réchauffage de métaux liquides tels que le sodium constituant le fluide caloporteur d'un réacteur nucléaire à neutrons rapides ou tels que de l'aluminium dont on réalise la coulée dans une installation de moulage, mais encore au réchauffage d'un liquide quelconque conducteur ou non conducteur de l'électricité utilisé dans un processus nécessitant son réchauffage ou son maintien en température. L'invention peut en particulier trouver des applications dans le cadre de l'industrie chimique.

## Revendications

1.- Dispositif de chauffage électrique par induction d'un fluide contenu dans une conduite (28) comportant une partie en circuit fermé (29a, 29b, 29c), constitué par un transformateur (21) ayant au moins deux enroulements primaires (26a, 26b) reliés à une source de courant triphasé (27) et une partie secondaire constituée par le circuit fermé (29a, 29b, 29c) renfermant le fluide conducteur, caractérisé par le fait que le transformateur (21) comporte un circuit magnétique (22) en forme de cadre fermé ayant quatre colonnes parallèles (23, 24, 25a, 25b) , deux enroulements primaires (26a, 26b) disposés chacun autour d'une colonne du cadre (22) et reliés par une extrémité à une première phase (P1) et à une troisième phase (P3) respectivement et par leur autre extrémité à une seconde phase (P2) de la source (27) de courant triphasé,
la conduite (28) comportant un circuit fermé constitué par trois branches (29a, 29b, 29c) en dérivation passant chacune dans un intervalle entre deux colonnes (23, 24, 25a, 25b) du cadre (22) du circuit magnétique.

2. - Dispositif suivant la revendication 1, caractérisé par le fait que les trois branches tubulaires (29a, 29b, 29c) de la conduite (28) présentent des longueurs et sections sensiblement égales entre elles.

3.- Dispositif suivant l'une quelconque des revendications 1 et 2, caractérisé par le fait que chacune des branches (29a, 29b, 29c) passe une fois et une seule dans chacun des intervalles situés entre deux colonnes (23, 24, 25a, 25b) du circuit magnétique (22).

4.- Dispositif suivant l'une quelconque des revendications 1 à 3, caractérisé par le fait que chacune des branches tubulaires (29a, 29b, 29c) est constituée par un tube comportant deux coudes, de manière à présenter la forme générale d'un S.

5.- Dispositif suivant l'une quelconque des revendications 1 à 4, caractérisé par le fait que le cadre du circuit magnétique (22) présente un contour extérieur de forme rectangulaire, deux colonnes (23, 24) correspondant aux petits côtés de fermeture du cadre (22) et deux colonnes centrales (25a, 25b) étant intercalées entre les deux grands côtés du cadre et entourées par les enroulements primaires (26a, 26b).
